# EUROPÄISCHE PATENTSCHRIFT

(11) **EP 2 199 445 B1**
(45) Veröffentlichungstag und Bekanntmachung des Hinweises auf die Patenterteilung: **27.05.2015**
(21) Anmeldenummer: 09013773.8
(22) Anmeldetag: 03.11.2009
(51) Int. Cl.: D04B 1/26, D04B 9/56

(54) **Beinbekleidungsstück aus Maschenware und Verfahren zu dessen Herstellung**
Knitted leg clothing and method for its manufacture
Habillement de jambe tricoté et son procédé de fabrication

(30) Priorität: 22.12.2008 DE 102008064447
(43) Veröffentlichungstag der Anmeldung: 23.06.2010
(73) Patentinhaber: Kunert Fashion GmbH & Co. KG, 87509 Immenstadt (DE)
(72) Erfinder: Rost, Kurt, 09468 Geyer (DE); Oertel, Mike, 09481 Elterlein (DE)
(74) Vertreter: Rüger, Barthelt & Abel

(56) Entgegenhaltungen:
- EP-A1- 1 275 761
- EP-A2- 0 454 631
- DE-A1- 3 303 108
- US-A- 3 269 148
- US-A1- 2009 223 254
- US-B1- 6 178 781

## Beschreibung

Die Erfindung betrifft ein Beinbekleidungsstück aus Maschenware, deren Maschen in Maschenreihen und in Maschenstäbchen angeordnet sind, mit einem eingearbeiteten beutelartigen Teil, das in einem vorbestimmten Bereich des Beinbekleidungsstücks angeordnet ist und ein Verfahren zur Herstellung eines solchen Beinbekleidungsstücks.

Unter Beinbekleidungsstücken sind Strümpfe, Socken, Füßlinge, Strumpfhosen, Leggings und dergleichen Kleidungsstücke verstanden, die in den verschiedenartigsten Ausführungsformen der Bein- und Fußbekleidung eines Trägers dienen.

Beispielsweise gestrickte Socken oder Strümpfe werden in der Regel auf Rundstrickmaschinen als Schlauchware hergestellt und an einem Ende, der Fußspitze, zum Beispiel durch eine Kettel- oder Rossonaht verschlossen. Um die Passform insbesondere im Bereiche des Fußes zu verbessern und damit den Tragekomfort zu erhöhen, ist es bekannt, im Bereich der Ferse ein beutelartiges Teil einzuarbeiten und auch im Bereiche der Fußspitze den Umfang des gestrickten Schlauches zu verringern, um damit eine Annäherung an die anatomischen Gegebenheiten des Fußes zu erreichen. Während der Längen und das die Sohle enthaltende Fuß- oder Mittelteil im Rundlauf der Rundstrickmaschine gestrickt werden, so dass hier das Gestrick aus spiralförmig umlaufenden Maschenreihen gebildet ist, erfolgt die Herstellung des Fersenbeutels in der Weise, dass die Rundstrickmaschine in diesem Bereich in dem sogenannten Pendelgang betrieben wird, derart, dass Teilmaschenreihen erzeugt werden, die sich lediglich über einen Teil des Umfangs des Nadelzylinders der Strickmaschine und damit des erzeugten Gestrickschlauches erstrecken. Die bekannteste und am weitesten verbreitete Form der Ferse ist die sogenannte Keilferse. Diese wird in der Weise erzeugt, dass nach dem im Rundlauf erfolgenden Stricken des Längen, beispielsweise etwa die Hälfte der Nadeln des Nadelzylinders der Strickmaschine inaktiviert wird, während mit den verbleibenden Nadeln ein Beutel gestrickt wird. Dazu wird die Maschenzahl in den in Strickrichtung aufeinanderfolgenden Maschenreihen durch Abnehmen (Mindern) zunächst fortlaufend bis zu einer Maschenreihe oder Maschenreihengruppe mit einer vorgegebenen minimalen Maschenzahl gemindert. In den darauf folgenden Maschenreihen wird die Maschenzahl pro Maschenreihe sodann wieder durch Zunehmen fortschreitend erhöht bis die ursprüngliche Ausgangsmaschenzahl pro Maschenreihe erreicht ist. Sobald alle Maschen wieder aufgenommen sind wird mit dem Rundstricken, zum Beispiel des Fuß- oder Mittelteils des Strumpfes, fortgefahren. Der sich so ergebende klassische Fersenbeutel weist auf beiden Seiten des Fußes jeweils eine sogenannte Minderungslinie oder -kante auf, die sich aus dem zunächst vorgenommenen Abnehmen und dem anschließenden Aufnehmen der Maschen ergibt und die sich zu der Spitze der Fersenbeutels, d.h. bei angezogenem Strumpf in Richtung auf die Ferse hin, erstreckt, wobei sie mitten im Fersenbereich liegt. Weil an den äußeren Enden dieser Minderungslinien oder -kanten die Maschen verhältnismäßig festgezogen und angehäuft sind, entstehen hier Wülste, die in der Regel in Kauf genommen werden. Auch tritt im Gebrauch die Gefahr der Entstehung von Löchern am inneren Ende der Minderungskanten auf, weil die Garne in den hier liegenden Maschen verhältnismäßig hohen Spannungsspitzen ausgesetzt sind.

Eine Abwandlung der Keilferse ist die bekannte sogenannte "Y"-Ferse. Diese wird anfangs in der gleichen Weise wie eine Keilferse im Pendelgang der Rundstrickmaschine gearbeitet, indem zunächst die Zahl der Maschen in aufeinander folgend gestrickten Teilmaschenreihen durch Mindern fortlaufend verringert wird bis eine bestimmte Maschenzahl erreicht ist. Daran anschließend werden, etwa in der Mitte des Fersenbeutels, noch einmal einige Maschen aufgenommen, d.h. es werden Teilmaschenreihen mit zunehmend vergrößerter Maschenzahl gestrickt und sodann wird die Maschenzahl wieder so weit gemindert bis die zusätzlich aufgenommene Maschenzahl wieder abgenommen ist. In den daran anschließenden Maschenreihen erfolgt wieder eine fortschreitende Zunahme der Maschenzahl pro Maschenreihe bis die vollständige Ausgangsmaschenzahl erreicht ist, worauf der Strickvorgang mit Rundstricken fortgesetzt wird.

Diese klassische Minderung und Zunahme zur Herstellung einer Keil- oder Y-Ferse ist zum Beispiel beschrieben in "Maschinenkunde Rechts/Links Kleinrundstrickmaschine (Damenstrümpfe), VEB Fachverlag Leipzig 1963, Seiten 58 bis 66 oder in."Technologie der Rundstrickmaschine Der Rundstrick-Strumpfautomat", Albert Diebler, Conradin Verlag, Seiten 18 bis 22 und 64-68. Auch in der EP 0 454 631 B1 sind ein Verfahren zur Herstellung von Beutel- oder Fersenteilen an Schlauchgestricken mit Pendelgang und ein derart hergestelltes Gestrick erläutert. In ähnlicher Weise werden bei Strumpfwaren durch Mindern und Zunehmen von Maschen auch die verschiedenen bekannten Fußspitzen, beispielsweise die sogenannte Pendelspitze, hergestellt.

Sowohl die beschriebene Keilferse als auch die Y-Ferse sind aber bei bestimmten Beinbekleidungsstücken nicht voll befriedigend. Daneben sind beispielsweise aus der DE 33 03 108 A1 und der US 6 178 781 B1 rundgestrickte Keilfersen in verschiedenen Ausführungsformen bekannt, bei denen jedoch der Fersenbeutel im Rundlauf und nicht im Pendelgang gestrickt ist. Dies bedeutet, dass an den Enden jeder Teilmaschenreihe des Fersenbereichs der Faden geschnitten ist. Es entstehend Schnittfäden, die ästhetisch und vom Tragekomfort her heute in der Regel nicht akzeptiert werden. Schließlich ist aus der US 3 269 148 A1 ein Beinbekleidungsstück mit einer Ferse bekannt, die im Pendelgang zwei-systemig gestrickt ist. Bei dieser Ferse werden in zwei randseitigen Maschenreihen die Zahl der Maschen zunächst gemindert und dann wird an die randseitigen Maschenreihen anschließenden Maschenreihen die Maschenzahl jeweils für zwei von den beiden Stricksystemen erzeugte Maschenreihen um den gleichen Betrag erhöht, bis eine vorgegebene Maximalzahl erreicht ist. In den darauf folgenden Maschenreihen wird die Maschenzahl immer für zwei benachbarte Teilmaschenreihen gemeinsam auf den Ausgangswert gemindert. Diese Arbeitsweise bedingt das an den Wendepunkten am Ende des jeweiligen Pendelhubs immer zwei Fäden an der gleichen Stelle umgekehrt werden müssen, mit der Folge, dass in der Minderungskante Maschen liegen, in die vier Fäden eingebunden sind. Dies führt zum einen zu Fadenansammlungen in diesen Maschen und zu dazwischen liegenden "Löchern". Die Fadenansammlungen sind bei dem fertigen Beinbekleidungsstück unerwünschte Scheuerstellen, zusammen mit den offenen Bereichen, eine häufig nicht akzeptierte Beeinträchtigung des optischen Erscheinungsbildes des Beinbekleidungsstückes.

Aufgabe der vorliegenden Erfindung ist es deshalb ein gestricktes Beinbekleidungsstück mit zumindest einem eingearbeiteten beutelartigen Teil zu schaffen, das sich durch eine verbesserte Passform und erhöhten Tragekomfort bei verringerter örtlicher Spannungsbeanspruchung im Gestrick auszeichnet.

Zur Lösung dieser Aufgabe weist das erfindungsgemäße Beinbekleidungsstück die Merkmale des Patentanspruch 1 auf.

Bei dem neuen gestrickten Beinbekleidungsstück ist in einer ersten randseitigen Maschenreihe die Zahl der Maschen auf eine vorgegebene erste Minimalzahl gemindert, die kleiner ist als die Maschenzahl in einer dieser Maschenreihe benachbarten außerhalb des vorbestimmten Bereiches des beutelartigen Teil liegenden Maschenreihe. In an die erste randseitige Maschenreihe anschließenden, im Pendelgang gestrickten Maschenreihen ist, ausgehend von der ersten Minimalzahl die Maschenzahl in jeder Maschenreihe fortlaufend zunehmend auf eine vorgegebene Maximalzahl vergrößert. In darauf folgenden im Pendelgang gestrickten Maschenreihen ist die Maschenzahl, ausgehend von der Maximalzahl, in jeder Maschenreihe fortlaufend abnehmend wieder auf eine vorgegebene zweite Minimalzahl in einer zweiten randseitigen Maschenreihe gemindert. An diese zweite randseitige Maschenreihe schließen sich außerhalb des vorgegebenen Bereiches befindende Maschenreihen mit einer gegenüber der zweiten Minimalzahl erhöhten Maschenzahl an.

Die erste und die zweite minimale Maschenzahl sind vorzugsweise gleich, können aber auch ungleich voneinander sein.

Im Vergleich zu der eingangs geschilderten bekannten Keilferse, die von einer randseitigen Maschenreihe am Beginn des Beutels mit einer bestimmten maximalen Maschenzahl ausgeht, die beispielsweise etwa dem halben Schlauchumfang entspricht und von der aus in den anschließenden Maschenreihen die Maschenzahl fortlaufend vermindert ist, ist bei der Erfindung die Anordnung derart getroffen, dass in der randseitigen Maschenreihe auf einem Schlag die Maschenzahl auf den jeweils gewünschten Minimalwert abgenommen, d.h. gemindert ist. Anschließend werden diese Maschen in jeder Reihe einzeln stückweise wieder aufgenommen bis eine maximale Maschenzahl erreicht ist. Nach dem Aufnehmen der der Maximalzahl entsprechenden Anzahl Maschen werden in den nachfolgenden Maschenreihen die Maschen wieder in der umgekehrten Reihenfolge abgenommen, d.h. gemindert. Zum Abschluss werden in der zweiten randseitigen Maschenreihe alle Maschen wieder auf einmal aufgenommen, worauf der Strickvorgang im Rundlauf fortgesetzt wird. Diese Form der schlagartigen Minderung, anschließenden Zunahme, darauf folgenden Minderung und sodann schlagartigen Zunahme der Maschen kann symmetrisch oder auch asymmetrisch zu einer Mittellinie des beutelartigen Teils erfolgen. Sie kann bei jeder Form einer Beinbekleidung durchgeführt werden. Besonders vorteilhaft ist dabei ein Beinbekleidungsstück mit einem erfindungsgemäß ausgebildeten Fersenbeutel. Da der Fersenbeutel besser ausgeformt wird als dies bei den klassischen Fersenbeutelausbildungen der Fall ist, ergibt sich eine verbesserte Passform des Beinbekleidungsstücks, und durch den Wegfall der Minderungskante mitten im Fersenbereich wird der Tragekomfort verbessert, da vor allem die Wülste an den äußeren Enden der Minderungskanten wegfallen. Es gibt keine Stoffansammlungen im Fersenbereich, der bekanntermaßen in der Regel besonders starken Scheuerbelastungen ausgesetzt ist. Das neue Beinbekleidungsstück weist auf beiden Fußseiten zwei Minderungskanten auf, die, von einer Stelle am inneren Rand des Beutelbereichs ausgehend, einen Winkel in der Regel von etwa 90° miteinander einschließen und zur Außenseite hin verlaufen. Schließlich ist die Gefahr der Entstehung von

Löchern am inneren Ende der Minderungskanten im Vergleich zum Stand der Technik deutlich reduziert, da die hier auftretenden Spannungsspitzen deutlich niedriger ausfallen.

Ein Verfahren zur Herstellung eines gestrickten Beinbekleidungsstücks der beschriebenen Art ist Gegenstand des Patentanspruchs 13.

Vorteilhafte Ausgestaltungen und Weiterbildungen des Gegenstandes der Erfindung sind in den Unteransprüchen gekennzeichnet.

In der Zeichnung sind Ausführungsbeispiele des Gegenstandes der Erfindung dargestellt. Es zeigen:
Figur 1 eine gestrickte Socke bekannter Machart mit einer eingestrickten Keilferse in schematischer Darstellung,
Figur 2 ein schematisches Schaubild zur Veranschaulichung der Maschenabnahme (Minderung) und der Maschenaufnahme (Zunahme) zur Herstellung der Keilferse der Socke nach Figur 1,
Figur 3 eine gestrickte Socke bekannter Machart mit einer eingestrickten Y-Ferse, in schematischer Darstellung,
Figur 4 ein Schaubild ähnlich Figur 2 zur Veranschaulichung der Maschenabnahme (Minderung) und Maschenaufnahme (Zunahme) zur Herstellung der Y-Ferse der Socke nach Figur 3,
Figur 5 eine Socke gemäß der Erfindung, mit einer durch invertierte Minderung erzeugten Ferse,
Figur 6 ein Schaubild ähnlich Figur 2 zur Veranschaulichung der Maschenabnahme (Minderung) und Maschenaufnahme (Zunahme) zur Herstellung der Ferse der Socke nach Figur 5,
Figur 7 den Fersenbeutel der Socke nach Figur 5 in einer schematischen vergrößerten Ausschnittsdarstellung und einer Seitenansicht,
Figur 8 einen Füßling gemäß der Erfindung in einer schematischen Seitenansicht, im Rohzustand,
Figur 9 ein Schaubild ähnlich Figur 6 zur Veranschaulichung der Maschenabnahme (Minderung) und Maschenaufnahme (Zunahme) zur Herstellung der invertierten Ferse des Füßlings nach Figur 8.
Figur 10 den Füßling nach Figur 8, in perspektivischer schematischer Darstellung.

Die in Figur 1 schematisch dargestellte Socke ist herkömmlicher Machart. Sie weist einen Längen 1, eine Ferse 2 und ein Fuß- oder Mittelteil 3, sowie eine Spitze 4 auf. Der Längen 1 und das Fuß- oder Mittelteil 3 sind auf einer Rundstrickmaschine als Schlauchware rundgestrickt, während die Ferse 2 als sogenannte Keilferse ausgebildet und die Spitze 4 beispielsweise als Pendelspitze in an sich bekannter Weise gearbeitet ist. Die Ferse 2 weist auf beiden Seiten des Fußes eine Minderungskante 5 auf, die sich von der Nähe des inneren Randes der Ferse nach außen hin erstreckt.

Die Ferse 2 ist als Fersenbeutel zwischen dem rundgestrickten Längen 1 und dem ebenfalls rundgestrickten Fuß- oder Mittelteil 3 im Pendelgang der Rundstrickmaschine eingearbeitet. Der dazu verwendete Strickvorgang ist in dem Schaubild in Figur 2 veranschaulicht:
Das Schaubild zeigt in einer Abwicklung die bei einem Zentriwinkel von 180° aufgeschnittene Schlauchware der Socke nach Figur 1 unter Veranschaulichung eines Teiles des Längen 1 und des Fuß- oder Mittelteils 3 sowie der dazwischen liegenden, im Pendelgang erzeugten Teilmaschenreihen, die den Fersenbeutel der Ferse 2 bilden. Diese Teilmaschenreihen sind an ihren Enden miteinander unverstrickt dargestellt, um das Abnehmen und Aufnehmen der Maschen während der Herstellung des Fersenbeutels darzustellen.

Dem Schaubild ist zu entnehmen, dass der Längen 1 und das Fuß- oder Mittelteil 3 als Schlauchware im Rundgang der Strickmaschine mit über den ganzen Umfang durchgehenden spiralförmigen nebeneinander liegenden Maschenreihen gestrickt sind, die durch horizontale parallele Strichlinien dargestellt sind, welche von 0° bis 360° Zentriwinkel sich erstrecken, wobei die rechtwinklig dazu verlaufende Schnittlinie bei 180° liegt.

Die Socke wird in bekannter Weise am Rand des Längen 1 beginnend zunächst im Rundlauf gestrickt. Sobald eine den Bereich der Ferse 2 begrenzende obere Randmaschenreihe 1a erreicht ist, wird etwa die Hälfte der Nadeln des Strickzylinders, die sich in dem Umfangsbereich zwischen 90° und 270° befindet inaktiviert, während mit den verbleibenden Nadeln in dem Umfangsbereich zwischen 270° und 90° der Strickvorgang im Pendelgang der Strickmaschine fortgesetzt wird, um den Fersenbeutel für die Ferse 2 zu stricken.

Dazu wird, ausgehend von der der in dem Umfangsbereich zwischen 270° und 90° liegenden Anzahl von Nadeln entsprechenden maximalen Maschenzahl, in der sich an die randseitige rundlaufende Maschenreihe 1a anschließenden ersten Teilmaschenreihe oder -reihengruppe 1b und den daran anschließenden Teilmaschenreihen die Maschenzahl pro Maschenreihe bzw. Maschenreihengruppe um jeweils gleiche Beträge gemindert bis bei 1c in der Mitte der Ferse eine minimale Maschenzahl pro Maschenreihe bzw. Maschenreihengruppe erreicht ist.

Anschließend an dieses kontinuierliche Maschenabnehmen (Mindern) von der Maschenzahl bei 1b bis zur Maschenzahl bei 1c wird in den darauf folgend gearbeiteten Teilmaschenreihen bzw. -reihengruppen, die Maschenzahl wieder vergrößert bis in der Maschenreihe oder -gruppe 1d wieder die gleiche Ausgangsmaschenzahl wie bei 1b erreicht ist. Sobald bei 1d wieder alle Maschen aufgenommen sind, wird, beginnend mit der randseitigen Maschenreihe 3a des Fuß- oder Mittelteils 3, im Rundgang der Strickmaschine weiter gestrickt. Die minimale Maschenzahl bei 1c, die in der Mitte der Ferse 2 erreicht wird, entspricht im vorliegenden Fall etwa der den in dem Umfangsbereich von ca. 338° bis 22° liegenden Nadeln entsprechenden Maschenzahl.

In dem Schaubild der Figur 2 ist durch einen gestrichelten Pfeil 6 das beschriebene Maschenabnehmen (Mindern) veranschaulicht, während ein mit ausgezogener Linie dargestellter Pfeil 7 das Maschenaufnehmen (Zunehmen) andeutet.

Eine bekannte abgewandelte Gestaltung des die Ferse 2 bildenden Fersenbeutels ist bei der Socke nach Figur 3 verwirklicht, die mit einer sogenannten Y-Ferse 20 ausgebildet ist. Der Figur 1 entsprechende gleiche Teile sind mit gleichen Bezugszeichen versehen. Die hier eine Y-Form aufweisende Minderungskante ist auf der dargestellten Seite der Socke mit 50 bezeichnet.

Das den Strickvorgang des die Ferse 20 bildenden Fersenbeutels wiedergebende Schaubild in Figur 4 entspricht in seinem grundsätzlichen Aufbau dem Schaubild nach Figur 2. Gleiche Teile sind mit gleichen Bezugszeichen versehen, so dass sich eine nochmalige Erläuterung insoweit erübrigt.

Abweichend von den Verhältnissen bei der Keilferse 2 nach Figur 1 wird die Y-Ferse 20, ausgehend von der sich an die obere randseitig rundgestrickte Maschenreihe 1a des Längen 1 anschließende Maschenreihe oder Maschenreihengruppe 1b, die in dem Umfangsbereich zwischen 270° und 90° liegt, zunächst ähnlich wie bei der Keilferse vorgegangen. Das bedeutet, Maschen werden in den im Pendelgang erzeugten Teilmaschenreihen 1b bis 1c entsprechend dem Pfeil 6 abgenommen, d.h. es findet eine Minderung statt. Anschließend an die Maschenreihe oder Maschenreihengruppe mit der minimalen Maschenzahl bei 1c werden, wie durch einen Pfeil 7a angedeutet, wieder einige Maschen aufgenommen, die darauf folgend, wie durch einen Pfeil 6a dargestellt, wieder abgenommen werden, so dass sich wieder die Maschenzahl wie bei 1c ergibt. Darauf folgt in den sich anschließenden Teilmaschenreihen, ähnlich wie in Figur 2 angedeutet durch den Pfeil 7, wiederum eine Maschenaufnahme bis die Ausgangsmaschenzahl bei 1d erreicht ist.

Von den anhand der Figuren 1 bis 4 beschriebenen bekannten Sockenkonstruktionen unterscheidet sich die in Figur 5 dargestellte erfindungsgemäße Socke durch den unterschiedlich gearbeiteten Fersenbeutel der Ferse 200. Das zwischen dem rundgestrickten Längen 1 und das ebenfalls rundgestrickte Fuß- oder Mittelteil 3 eingestrickte Fersenteil 200 ist auf jeder Seite des Fußes durch zwei Minderungskanten oder -linien 500 begrenzt, die, wie in Figur 5 angedeutet, von einer innen liegenden Stelle 8 in der Nähe der Berandung des Fersenbereiches ausgehend, einen Winkel 9 miteinander einschließen, (der bei dem gewählten Ausführungsbeispiel etwa 90° beträgt) und die sich zu der Ferse 200 nach außen hin erstrecken.

Die Konstruktion des die Ferse 200 bildenden beutelartigen Fersenteils ist aus dem Schaubild nach Figur 6 zu entnehmen, zu dessen grundsätzlichem Aufbau auf die diesbezüglichen Erläuterungen zu dem Schaubild nach Figur 2 Bezug genommen wird. Nach dem Stricken des Längen 1 als rundgestrickte Schlauchware werden nach Erreichen der letzten rundgestrickten Maschenreihe 1a die Nadeln in dem Umfangsbereich zwischen 90° und 270° inaktiviert. Mit den anschließend im Pendelgang mit den verbleibenden aktiven Nadeln in dem Umfangsbereich zwischen 270° und 90° gestrickten Teilmaschenreihen wird so begonnen, dass in der sich an die noch außerhalb des Fersenbereichs liegende rundgestrickte Maschenreihe 1a anschließenden Teilmaschenreihe 100 schlagartig die Maschenzahl auf einen ersten Minimalwert gemindert wird. Dazu wird die Maschenzahl, wie in Figur 6 durch einen Pfeil 60 angedeutet auf einen ersten Minimalwert reduziert, der bei dem dargestellten Ausführungsbeispiel der Nadelzahl entspricht, welche etwa in dem Umfangsbereich zwischen 338° und 22° liegt.

Ausgehend von diesem ersten Minimalwert der Maschenzahl bei 100 wird in den nachfolgend gestrickten Teilmaschenreihen die Maschenzahl in jeder Maschenreihe einzeln stückweise wieder vergrößert, d.h. es werden entsprechend Maschen aufgenommen bis eine Maschenreihe 101 erreicht ist, die eine maximale Maschenzahl aufweist, welche im vorliegenden Falle etwa der Nadelzahl in dem Umfangsbereich zwischen 270° und 90° entspricht.

Im weiteren Verlauf des Pendelgang erfolgenden Strickvorgangs werden, ausgehend von dem Maximalwert der Maschenzahl in der Maschenreihe bei 101, wieder Maschen abgenommen bis bei 102 eine Maschenreihe erreicht ist, die einen zweiten Minimalwert der Maschenzahl aufweist. Die stetige Maschenzunahme von der Maschenreihe bei 100 bis zu der Maschenreihe 101 und die stetige Abnahme der Maschen von der Maschenreihe 101 bis zu der Maschenreihe 102 sind durch Pfeile 7, 6 veranschaulicht. Nach Erreichen der minimalen Maschenzahl bei 102 werden, wie durch einen Pfeil 70 angedeutet, wieder alle Maschen auf einmal aufgenommen, so dass der Ausgangszustand mit allen in dem Umfangsbereich zwischen 270° und 90° liegenden Nadeln erreicht wird. Darauf wird der Rundlauf der Maschine fortgesetzt, d.h. beginnend mit der ersten außerhalb des Beutelbereichs liegenden rundumlaufenden Maschenreihe 3a, wird das Fuß- oder Mittelteil 3 der Socke als Schlauchware gestrickt.

Im Vergleich zu den Verhältnissen bei der bekannten Keilferse nach den Figuren 1, 2 zeichnet sich das Fersenteil bei der erfindungsgemäßen Socke somit durch eine "invertierte" Minderung und Zunahme aus. Diese ergibt ein in Figur 7 schematisch angedeutetes Maschenbild im Fersenbereich 200. In diesem Maschenbild sind die Teilmaschenreihen, die im Pendelgang der Rundstrickmaschine, d.h. durch einen hin und herlaufenden Strickvorgang erzeugt werden, wie beispielsweise bei 103, im Wesentlichen U-förmig dargestellt. Ersichtlich ist der eigentliche Fersenbeutel frei von Minderungskanten, so dass er sich sehr gut der anatomischen Gestalt der Ferse anpassen kann, womit eine hervorragende Passform der Socke erreicht wird.

Bei dem dargestellten Ausführungsbeispiel erfolgen die Minderung und die Zunahme in dem Bereich 200 symmetrisch zu einer bei 10 in Figur 6 angedeuteten durch 0° (360°) verlaufenden Mittellinie. Dies gilt sowohl für die durch die Pfeile 60, 70 angedeutete schlagartige Maschenabnahme bzw. -zunahme als auch für die Maschenzunahme und Maschenabnahme entsprechend den Pfeilen 7, 6. Es sind aber auch Ausführungsformen denkbar, bei denen Maschenabnahme und Maschenzunahme asymmetrisch zu der Mittellinie 10 erfolgen und/oder der erste Minimalwert und der zweite Minimalwert der Maschenzahl, bei 100 bzw. 102, voneinander verschieden sind. Auch im Bereiche des Maximalwertes 101 können die rechts und links der Mittellinie 10 liegenden Maschenzahlen, ebenso wie an anderen Stellen der Minderung oder Zunahme, voneinander verschieden sein.

Die beschriebene invertierte Minderung und Zunahme kann auch gegenüber den Verhältnissen bei der Socke nach den Figuren 5, 6 um 180° verdreht ausgebildet sein. Ein Beispiel dafür ist in den Figuren 8, 9 anhand eines Füßlings 11 veranschaulicht.

Der Füßling 11 weist eine Fußspitze 12 auf, die im Pendelgang mit den zwischen 270° und 90° in dem Schaubild nach Figur 9 liegenden Nadeln gestrickt und mit einem mit Gummilitze mit Fangmaschen ebenfalls im Pendelgang gearbeiteten Rand 13 versehen ist. Die Fußspitze 12 ist mit einem nach Art des anhand der Figuren 1, 2 erläuterten beutelartigen Teil gestrickt, dessen eine Minderungskante bei 14 angedeutet ist. An die Fußspitze 12 schließt sich ein im Pendelgang mit den gleichen Nadeln angestricktes Fuß- oder Mittelteil 15 an, das nahtlos in ein Fersenteil 16 übergeht. Das Fersenteil 16 weist einen mit Gummilitze gearbeiteten Rand 17 auf, der auch im Pendelgang gearbeitet ist und sich über einen aus Helankafaden (-litze) mit Fangmaschen gearbeiteten im Wesentlichen unelastischen Rand 18 an den Rand 13 des Spitzenteils 12 anschließt. Die Ränder 13, 18, 17 begrenzen die Einstiegsöffnung 300 des Trägers in den Füßling 11 (vgl. Figur 10).

Das Fersenteil 16 ist anschließend an einige im Rundlauf gestrickte Maschen, die in dem Schaubild nach Figur 9 mit 160 bezeichnet sind, mit der Nadelgruppe gestrickt, die zwischen 90° und 270° liegt und beim Stricken der Fußspitze 12 und des Fuß- oder Mittelteils 15 inaktiviert war. Dabei ist das Fersenteil 16 mit der anhand der Figuren 5, 6 erläuterten invertierten Minderung und Zunahme der Maschen ausgebildet, wie dies aus dem Schaubild nach Figur 9 im Vergleich mit dem Schaubild nach Figur 6 zu entnehmen ist. Der Unterschied zwischen den Schaubildern nach Figur 6 und Figur 9 besteht lediglich darin, dass die invertierte Minderung und Zunahme des Fersenteils 16 nach Figur 8, 9 gegenüber dem Fersenteil 200 nach Figur 5, 6 am Umfang der Schlauchware um 180° gedreht ist. Die Mittellinie 10 und die Schnittlinie der Abwicklung des Schaubilds nach Figur 9 verlaufen deshalb durch den Zentriwinkel 180°. Im Übrigen sind in Figur 9 die gleichen Bezugszeichen wie in Figur 6 verwendet. Gleiche Bezugszeichen bezeichnen gleiche Teile so dass sich eine nochmalige Erläuterung des stricktechnischen Aufbaus des Fersenteils 16 erübrigt. Dieser Aufbau entspricht im Wesentlichen auch der schematischen Darstellung nach Figur 7.

An das Fersenteil 16, dessen Minderungslinien oder - kanten in Figur 8 wieder mit 500 bezeichnet sind, schließen sich wenigstens eine rund um gestrickte Kettelmaschenreihe 19 und einige Draufreihen 320 an.

Der so gestrickte Rohling des Füßlings ist in einem nachfolgenden Arbeitsgang längs der Kettelmaschenreihe 19 durch eine Kettelnaht 190 verschlossen, die, wie aus Figur 10 zu ersehen, am Übergang von der Sohle 301 zu dem Fersenteil 16 quer zu der Sohle des fertig konfektionierten Füßlings 11 verläuft.

Der beschriebene Füßling hat den Vorteil, dass die von den Rändern 13, 18, 17 begrenzte Einstiegsöffnung 300 vor allem im Zehenbereich, d.h. an der Fußspitze 12 einen extrem großen Ausschnitt aufweist, was insbesonders beim Tragen von Ballerinas gewünscht ist. Wegen des großen Ausschnittes verschwindet der Füßling deshalb vollständig im Schuh der Trägerin. Darüber hinaus zeichnet sich der Füßling durch eine sehr gute Passform aus. Wegen der Konstruktion mit der im Sohlenbereich quer verlaufenden Naht 190 werden unerwartet hohe Kräfte benötigt, um beim Tragen den Füßling über die Ferse "abzuwerfen" und dies obwohl er über einen extrem großen Ausschnitt verfügt. Eine besondere Konfektion des die Einstiegsöffnung 300 begrenzenden Randes entfällt.

Das Fersenteil 16 des Füßlings 12 kann, ebenso wie die Ferse 200 der Socke nach Figur 5, ein- oder mehrfädig gestrickt werden und gegebenenfalls ein Funktionsgarn enthalten. Dieses Funktionsgarn kann auch in Plüsch verarbeitet sein, so dass sich im Fersenbereich besonders angenehme Trageeigenschaften ergeben. Selbstverständlich kann ein solches Funktionsgarn auch ein Verstärkungsgarn sein.

Abschließend sei erwähnt, dass das erläuterte erfindungsgemäß mit invertierter Minderung und Zunahme gestrickte beutelartige Teil auch als Fußspitzenteil oder an anderer Stelle eines Beinbekleidungsstücks verwendet werden kann.

## Patentansprüche

1. Beinbekleidungsstück aus Maschenware, deren Maschen in Maschenreihen und in Maschenstäbchen angeordnet sind, mit einem eingearbeiteten beutelartigen Teil (200), das in einem vorbestimmten Bereich des Beinbekleidungsstücks angeordnet ist, wobei in dem vorbestimmten Bereich
- in einer ersten randseitigen Maschenreihe die Zahl der Maschen auf eine vorgegebene erste Minimalzahl (100) gemindert ist, die kleiner ist als die Maschenzahl in einer dieser Maschenreihe benachbarten, außerhalb des vorbestimmten Bereichs liegenden, Maschenreihe (1a),
- in jeder der an die erste randseitige Maschenreihe anschließenden, durch einen hin- beziehungsweise hergehenden Strickvorgang erzeugten Maschenreihen, ausgehend von der ersten Minimalzahl (100), die Maschenzahl fortlaufend zunehmend auf eine vorgegebene Maximalzahl (101) vergrößert ist,
- in jeder der darauf folgenden, durch einen hin- beziehungsweise hergehenden Strickvorgang erzeugten Maschenreihen die Maschenzahl, ausgehend von der Maximalzahl (101), fortlaufend abnehmend wieder auf eine vorgegebene zweite Minimalzahl (102) in einer zweiten randseitigen Maschenreihe gemindert ist und
- an die zweite randseitige Maschenreihe sich außerhalb des vorgegebenen Bereiches befindende Maschenreihen (3a) mit einer gegenüber der zweiten Minimalzahl (102) wieder erhöhten Maschenzahl anschließen.

2. Beinbekleidungsstück nach Anspruch 1, **dadurch gekennzeichnet, dass** die erste und die zweite Minimalzahl (100,102) gleich sind.

3. Beinbekleidungsstück nach einem der vorhergehenden Ansprüche, **dadurch gekennzeichnet, dass** in dem vorbestimmten Bereich die Maschenzahl pro Maschenreihe beidseitig symmetrisch bezüglich einer Mittellinie (10) des beutelartigen Teils (200) ist.

4. Beinbekleidungsstück nach einem der Ansprüche 1 oder 2, **dadurch gekennzeichnet, dass** in dem vorbestimmten Bereich die Maschenzahl pro Maschenreihe in zumindest einer Maschenreihe asymmetrisch bezüglich einer Mittellinie (10) des beutelartigen Teils (200) ist.

5. Beinbekleidungsstück nach einem der vorhergehenden Ansprüche, **dadurch gekennzeichnet, dass** es auf den beiden Seiten des beutelartigen Teils (200) jeweils zwei Minderungslinien (500) aufweist, die auf den beiden Seiten je von einer gemeinsamen Stelle (8) am inneren Rand des beutelartigen Teils ausgehend sich nach außen hin erstrecken und einen Winkel (9) miteinander einschließen.

6. Beinbekleidungsstück nach einem der vorhergehenden Ansprüche, **dadurch gekennzeichnet, dass** Maschenreihen in dem vorbestimmten Bereich zumindest abschnittsweise mehrfädig gestrickt sind.

7. Beinbekleidungsstück nach Anspruch 6, **dadurch gekennzeichnet, dass** die mehrfädigen Maschenreihen ein Funktionsgarn enthalten.

8. Beinbekleidungsstück nach einem der vorhergehenden Ansprüche, **dadurch gekennzeichnet, dass** das beutelartige Teil ein Fersenteil (200) ist.

9. Verfahren zur Herstellung eines gestrickten Beinbekleidungsstückes, dessen Maschenreihen und Maschenstäbchen aufweisendes Gestrick ein eingearbeitetes beutelartiges Teil (200) aufweist, das unter Ausbildung von Minderungslinien (500) in einem vorbestimmten Bereich des Beinbekleidungsstücks angeordnet ist und bei dem das beutelartige Teil mit den nachfolgenden Schritten gestrickt wird:
- in einer ersten Maschenreihe am Rand des vorbestimmten Bereiches wird, ausgehend von einer Ausgangsmaschenzahl, die Zahl der Maschen schlagartig unmittelbar auf eine vorgegebene erste Minimalzahl (100) gemindert (60), die kleiner ist als die Maschenzahl in einer dieser Maschenreihe benachbarten, außerhalb des vorbestimmten Bereiches liegenden Maschenreihe (la)des Gestrickes,
- an die erste randseitige Maschenreihe anschließend werden in dem vorbestimmten Bereich liegende Maschenreihen im Pendelgang gestrickt, in denen in jeder Maschenreihe die Maschenzahl, ausgehend von der ersten Minimalzahl (100), durch Zunehmen (7) fortlaufend bis auf eine vorgegebene Maximalzahl (101) vergrößert wird,
- darauf folgend werden in dem vorbestimmten Bereich im Pendelgang Maschenreihen gestrickt, deren Maschenzahl in jeder Maschenreihe durch Mindern (6) fortlaufend abnehmend bis auf eine vorgegebene zweite Minimalzahl (102) in einer zweiten randseitigen Maschenreihe verringert wird,
- anschließend an die zweite randseitige Maschenreihe wird die Maschenzahl in einer Maschenreihe schlagartig wieder auf die Ausgangsmaschenzahl erhöht und sodann werden Maschenreihen (3a) des Gestricks gestrickt, die außerhalb des vorbestimmen Bereiches liegen.

10. Verfahren nach Anspruch 9, **dadurch gekennzeichnet, dass** in dem vorbestimmten Bereich die Maschenzahl pro Maschenreihe beidseitig symmetrisch bezüglich einer Mittellinie (10) des beutelartigen Teils (200) gemacht wird.

11. Verfahren nach Anspruch 9, **dadurch gekennzeichnet, dass** in dem vorbestimmten Bereich die Maschenzahl pro Maschenreihe in zumindest einer Maschenreihe asymmetrisch bezüglich einer Mittellinie (10) des beutelartigen Teils (20) gemacht wird.

12. Verfahren nach einem der Ansprüche 9 bis 11, **dadurch gekennzeichnet, dass** Maschenreihen in dem vorbestimmten Bereich zumindest abschnittsweise mehrfädig gestrickt werden.

13. Verfahren nach Anspruch 12, **dadurch gekennzeichnet, dass** die mehrfädigen Maschenreihen ein Funktionsgarn enthalten.

14. Verfahren nach einem der Ansprüche 9 bis 13, **dadurch gekennzeichnet, dass** das beutelartige Teil als Fersenteil (200) eines Beinbekleidungsstücks gearbeitet wird.

15. Verfahren nach Anspruch 14, **dadurch gekennzeichnet, dass** das beutelartige Teil um 180° in Umfangsrichtung gegen ein ein Sohlenteil (301) enthaltendes Fuß- oder Mittelteil (15) des Beinbekleidungsstückes verdreht gestrickt wird und durch eine im Bereich des Sohlenteils liegende und quer zu diesem verlaufenden Naht (190) abgeschlossen wird.

16. Verfahren nach Anspruch 15, **dadurch gekennzeichnet, dass** das Fuß- oder Mittelteil (15) des als Füßling (11) ausgebildeten Beinbekleidungsstücks im Pendelgang mit einer eine Einstiegsöffnung (300) des Trägers begrenzenden Berandung gestrickt wird.

17. Verfahren nach Anspruch 15 oder 16, **dadurch gekennzeichnet, dass** das Fuß- oder Mittelteil (15) anschließend an ein mit einem Rand (13) versehenes, die Einstiegsöffnung teilweise begrenzendes, eine Minderung aufweisendes Fußspitzenteil (12) gestrickt wird.

## Claims

1. Hosiery piece made of knitted fabric, the stitches of which are arranged in stitch rows and in stitch wales, with a worked in pocket-like part (200), which is arranged in a predefined area of the hosiery piece, wherein in the predefined area
• in a first stitch row on the edge side, the number of stitches is decreased to a predetermined first minimum number (100), which is smaller than the stitch number in a stitch row (1a) adjacent to this stitch row and located outside the predefined area,
• in each of the stitch rows adjoining the first stitch row on the edge side and generated by a reciprocating knitting action, working from the first minimum number (100), the stitch number is continuously increased to a predetermined maximum number (101),
• in each of the following stitch rows generated by a reciprocating knitting action, working from the maximum number (101), the stitch number is continuously decreased again to a predetermined second minimum number (102) in a second stitch row on the edge side, and
• stitch rows (3a) located outside the predefined area adjoin the second stitch row on the edge side with a stitch number that is increased again in relation to the second minimum number (102).

2. Hosiery piece according to claim 1, **characterised in that** the first and the second minimum number (100, 102) are the same.

3. Hosiery piece according to one of the preceding claims, **characterised in that** in the predefined area the number of stitches per stitch row is symmetrical on both sides in relation to a centre line (10) of the pocket-like part (200).

4. Hosiery piece according to one of claims 1 or 2, **characterised in that** in the predefined area the number of stitches per stitch row is asymmetrical in at least one stitch row in relation to a centre line (10) of the pocket-like part (200).

5. Hosiery piece according to one of the preceding claims, **characterised in that** on both sides of the pocket part (200) it has two respective narrowing lines (500), which extend outwards on both sides respectively starting from a common location (8) on the inner edge of the pocket-like part and enclose an angle (9) with one another.

6. Hosiery piece according to one of the preceding claims, **characterised in that** stitch rows in the predefined area are knitted in a multithread manner, at least in sections.

7. Hosiery piece according to claim 6, **characterised in that** the multithread stitch rows contain a function yarn

8. Hosiery piece according to one of the preceding claims, **characterised in that** the pocket-like part is a heel part (200).

9. Method for producing a knitted hosiery piece, the knitted fabric of which having stitch rows and stitch wales has a worked in pocket-like part (200), which is arranged in a predefined area of the hosiery piece forming narrowing lines (500), and wherein the pocket-like part is knitted with the following steps:
• in a first stitch row on the edge of the predefined area, working from a starting stitch number, the number of stitches is suddenly decreased directly to a predetermined first minimum number (100) (60)?, which is smaller than the stitch number in a stitch row (1a) of the knitted fabric adjacent to this stitch row and located outside the predefined area,
• adjoining the first stitch row on the edge side, stitch rows located in the predefined area are knitted in swinging motion, and in said stitch rows, working from the first minimum number (100), the stitch number in each stitch row is increased continuously to a predetermined maximum number (101) by widening (7),
• following this, in the predefined area stitch rows are knitted in swinging motion, the stitch number in each stitch row thereof being decreased by narrowing (6) continuously to a predetermined second minimum number (102) in a second stitch row on the edge side,
• adjoining the second stitch row on the edge side, the stitch number in a stitch row is suddenly increased again to the starting stitch number and stitch rows (3 a) of the knitted fabric that are located outside the predefined area are then knitted.

10. Method according to claim 9, **characterised in that** that in the predefined area the number of stitches per stitch row is made symmetrical on both sides in relation to a centre line (10) of the pocket-like part (200).

11. Method according to claim 9, **characterised in that** in the predefined area the number of stitches per stitch row is made asymmetrical in at least one stitch row in relation to a centre line (10) of the pocket-like part (200).

12. Method according to one of claims 9 to 11, **characterised in that** stitch rows in the predefined area are knitted in a multithread manner, at least in sections.

13. Method according to claim 12, **characterised in that** the multithread stitch rows contain a function yarn.

14. Method according to one of claims 9 to 13, **characterised in that** the pocket-like part is worked as a heel part (200) of a hosiery piece.

15. Method according to claim 14, **characterised in that** the pocket-like part is knitted turned 180° in circumferential direction in relation to a foot or middle part (15) of the hosiery piece containing a sole part (301) and is closed off by a seam (190) located in the region of the sole part and running transversely thereto.

16. Method according to claim 15, **characterised in that** the foot or middle part (15) of the hosiery piece configured as a footlet (11) is knitted in swinging motion with an edging delimiting an insertion opening (300) for the wearer.

17. Method according to claim 15 or 16, **characterised in that** the foot or middle part (15) is then knitted onto a toe part (12), which is provided with an edge (13), partially delimits the insertion opening and has a narrowing.

## Revendications

1. Article d'habillement pour la jambe en matériau constitué de mailles, dont les mailles sont disposées en rangs de mailles et en côtes de mailles comportant une partie (200) en forme de sac incorporée qui est disposée dans une zone déterminée à l'avance de l'article d'habillement pour la jambe, dans lequel, dans la zone déterminée à l'avance,
- dans un premier rang de mailles situé côté bord, le nombre des mailles est ramené à un premier nombre minimum (100) fixé à l'avance, qui est inférieur au nombre de mailles présent dans un rang de mailles (100) voisin de ce rang de mailles, situé à l'extérieur de la zone déterminée à l'avance,
- dans chacun des rangs de mailles qui se raccordent au premier rang de mailles situé côté bord, obtenus au moyen d'un processus de tricotage en va-et-vient, le nombre de mailles augmente progressivement à partir du premier nombre minimum (100) jusqu'à un nombre maximum (101) fixé à l'avance,
- dans chacun des rangs de mailles qui suivent, obtenus au moyen d'un processus de tricotage en va-et-vient, le nombre de mailles est à nouveau ramené progressivement, à partir du nombre maximum (101) à un deuxième nombre minimum (102) fixé à l'avance dans un deuxième rang de mailles côté bord, et
- des rangs de mailles (3a) qui se trouvent à l'extérieur de la zone déterminée à l'avance comportant un nombre de mailles à nouveau accru par rapport au deuxième nombre minimum (102) se raccordent au deuxième rang de mailles côté bord.

2. Article d'habillement pour la jambe selon la revendication 1 **caractérisé en ce que** le premier nombre minimum (100) et le deuxième nombre minimum (102) sont égaux.

3. Article d'habillement pour la jambe selon l'une des revendications qui précèdent **caractérisé en ce que** dans la zone déterminée à l'avance le nombre de mailles par rang de mailles est symétrique de chaque côté par rapport à une ligne médiane (10) de la partie (200) en forme de sac.

4. Article d'habillement pour la jambe selon l'une des revendications 1 ou 2 **caractérisé en ce que** dans la zone déterminée à l'avance le nombre de mailles par rang de mailles est, dans au moins un rang de mailles, asymétrique par rapport à une ligne médiane (10) de la partie (200) en forme de sac.

5. Article d'habillement pour la jambe selon l'une des revendications qui précèdent **caractérisé en ce qu'**il présente des deux côtés de la partie (200) en forme de sac au moins deux lignes de diminution (500) qui s'étendent vers l'extérieur, chacune sur les deux côtés à partir d'un emplacement commun (8) sur le bord intérieur de la partie en forme de sac et forment entre elles un angle (9).

6. Article d'habillement pour la jambe selon l'une des revendications qui précèdent **caractérisé en ce que** des rangs de mailles sont tricotés à plusieurs fils au moins par sections dans la zone déterminée à l'avance.

7. Article d'habillement pour la jambe selon la revendication 6 **caractérisé en ce que** les rangs de mailles à plusieurs fils comportent un fil fonctionnel.

8. Article d'habillement pour la jambe selon l'une des revendications qui précèdent **caractérisé en ce que** la partie en forme de sac est une partie talon (200).

9. Procédé de fabrication d'un article d'habillement pour la jambe tricoté dont le tricotage comportant des rangs de mailles et des côtes de mailles, présente une partie en forme de sac incorporée (200) qui est disposée avec réalisation de lignes de diminution (500) dans une zone déterminée à l'avance de l'article d'habillement pour la jambe et dans lequel l'article d'habillement pour la jambe est tricoté avec les étapes suivantes :
- dans un premier rang de mailles au bord de la zone déterminée à l'avance le nombre de mailles est, à partir d'un nombre de mailles de départ, diminué brusquement et immédiatement pour atteindre un premier nombre minimum (100) fixé à l'avance qui est inférieur au nombre de mailles existant dans un rang de mailles (1a) du tricot, voisin de ce rang de mailles, situé à l'extérieur de la zone déterminée à l'avance,
- des rangs de mailles situés dans la zone déterminée à l'avance sont tricotés en mode va-et-vient à la suite du premier rang de mailles, situé côté bord, dans chacun desquels rangs de mailles le nombre de mailles est accru progressivement à partir du premier nombre minimum (100) par augmentation (7) jusqu'à atteindre un nombre maximum (101) fixé à l'avance,
- à la suite de quoi sont tricotés, dans la zone déterminée à l'avance, en mode va-et-vient, des rangs de mailles dont le nombre de mailles est diminué progressivement dans chaque rang jusqu'à atteindre un deuxième nombre minimum (102) fixé à l'avance, dans un deuxième rang de mailles situé côté bord,
- en raccordement avec le deuxième rang de mailles côté bord le nombre de mailles est à nouveau augmenté brusquement dans un rang de mailles jusqu'à atteindre le nombre de mailles de départ, puis des rangs de mailles (3a) du tricot sont tricotés, lesquels se situent à l'extérieur de la zone déterminée à l'avance.

10. Procédé selon la revendication 9 **caractérisé en ce que** dans la zone déterminée à l'avance le nombre de mailles par rang de mailles est prévu symétriquement des deux côtés par rapport à une ligne médiane (10) de la partie en forme de sac (200).

11. Procédé selon la revendication 9 **caractérisé en ce que** dans la zone déterminée à l'avance le nombre de mailles par rang de mailles est, dans au moins un rang de mailles, prévu asymétriquement par rapport à une ligne médiane (10) de la partie en forme de sac (20).

12. Procédé selon l'une des revendications 9 à 11 **caractérisé en ce que** dans la zone déterminée à l'avance, des rangs de mailles sont tricotés à plusieurs fils, au moins par sections.

13. Procédé selon la revendication 12 **caractérisé en ce que** les rangs de mailles à plusieurs fils comportent un fil fonctionnel.

14. Procédé selon l'une des revendications 9 à 13 **caractérisé en ce que** la partie en forme de sac est réalisée en tant que partie talon (200) d'un article d'habillement pour la jambe.

15. Procédé selon la revendications 14 **caractérisé en ce que** la partie en forme de sac est tricotée en étant tournée de 180° dans la direction périphérique par rapport à une partie pied ou médiane (15) de l'article d'habillement pour la jambe comportant une partie semelle (301) et est fermée par une couture (190) située dans la zone de la partie semelle qui s'étend transversalement à celle-ci.

16. Procédé selon la revendication 15 **caractérisé en ce que** la partie pied ou médiane (15) de l'article d'habillement pour la jambe conformé en chausson (11) est tricotée en mode pendulaire avec une bordure délimitant une ouverture d'enfilage (300) pour le porteur.

17. Procédé selon la revendication 15 ou 16 **caractérisé en ce qu'**une partie pointe du pied (12) présentant une diminution munie d'un bord (13) et délimitant partiellement l'ouverture d'enfilage est tricotée à la suite de la partie pied ou médiane (15).
